# EUROPÄISCHE PATENTSCHRIFT

(11) **EP 0 550 672 B1**
(45) Veröffentlichungstag und Bekanntmachung des Hinweises auf die Patenterteilung: **13.07.1994**
(21) Anmeldenummer: 91918959.7
(22) Anmeldetag: 02.11.1991
(51) Int. Cl.: D06H 7/06, B65H 23/02

(54) **VORRICHTUNG ZUM SEITLICHEN ABTASTEN VON FLORLOSEN ZONEN AN GEWEBEBAHNEN, INSBESONDERE FROTTEEWARE**
DEVICE FOR THE LATERAL SENSING OF NAPLESS REGIONS ON TEXTILE WEBS, ESPECIALLY SPONGE CLOTH
DISPOSITIF DE BALAYAGE LATERAL DE ZONES DEPOURVUES DE POILS DE BANDES DE TISSUS, NOTAMMENT DU TISSU EPONGE

(30) Priorität: 01.12.1990 DE 9016342 U
(43) Veröffentlichungstag der Anmeldung: 14.07.1993
(73) Patentinhaber: CARL SCHMALE GMBH & CO. KG, D-48607 Ochtrup (DE)
(72) Erfinder: FREERMANN, Johannes, D-4434 Ochtrup (DE)
(74) Vertreter: Patentanwälte Dipl.-Ing. Conrad Köchling Dipl.-Ing. Conrad-Joachim Köchling
(86) Internationale Anmeldenummer: DE9100864
(87) Internationale Veröffentlichungsnummer: WO9209738

(56) Entgegenhaltungen:
- DE-A- 2 059 637
- DE-U- 8 907 659
- US-A- 2 747 665
- US-A- 3 417 645

## Beschreibung

Die Erfindung betrifft eine Vorrichtung zum seitlichen Abtasten von florlosen Zonen an Gewebebahnen, insbesondere Frotteware, an einer Textilmaschine, bei der die Gewebebahn im Bereich der Abtastvorrichtung um eine Umlenkrolle läuft und das Abtasten der florlosen Zone mittels Fotodetektoren, bestehend aus Sender und Empfänger, erfolgt, die auf einem Rahmen befestigt sind, wobei die Abtaststrahlen tangential zur Umlenkrolle und damit zur Gewebebahn an deren Umlenkstelle gerichtet sind.

Bei einer Verarbeitungsmaschine dieser Art ist es erforderlich, genau festzustellen, an welchen Stellen die florlose Zone und/oder die Florzone liegt. Dies ist während des Ablaufs der maschinellen Bearbeitung erforderlich, damit die Ware mit hoher Geschwindigkeit lagegerecht durch die Bearbeitungsmaschine hindurchgeführt werden kann.

Aus der DE 89 07 659 U1 ist eine solche Vorrichtung bekannt. Obwohl diese bekannte Vorrichtung im allgemeinen zufriedenstellend arbeitet, hat sich ergeben, daß bei langen Umlenkrollen infolge deren Durchbiegung Ungenauigkeiten entstehen können, die ihre Ursache darin haben, daß der Abstand des die Fotodetektoren tragenden Rahmens gegenüber der Umlenkrolle über deren Länge nicht konstant bleibt. Die bekannte Vorrichtung hat ein oder mehrere Sender (Lichtquellen oder dergleichen), deren Strahlen tangential zur Gewebebahn verlaufen und auch entsprechende Empfänger (Fotozellen oder dergleichen) treffen. Die Sende- und Empfangseinrichtungen sind so ausgerichtet, daß sie durch die Florzone unterbrochen werden, jedoch durch die florlose Zone der Strahlengang nicht unterbrochen ist, wodurch es sehr genau möglich ist, die jeweilige Relativlage der durchlaufenden Bahn zu bestimmen und die Stoffbahn entsprechend ordnungsgemäß auszurichten.

Ausgehend von diesem Stand der Technik liegt der Erfindung die Aufgabe zugrunde, die Vorrichtung zum seitlichen Abtasten der florlosen Zonen an Gewebebahnen hinsichtlich ihrer Erfassungsgenauigkeit zu verbessern.

Zur Lösung dieser Aufgabe schlägt die Erfindung vor, daß der Rahmen mit Rollen unmittelbar auf der Oberfläche der Umlenkrolle geführt ist, wobei die Umlenkrolle zweckmäßig feststehend ist und eine polierte Oberfläche aufweist, und daß Sender und Empfänger des Fotodetektors auf einer im Abstand tangential zur Umlenkrolle auf dem Rahmen befestigten Platte angeordnet sind.

Durch diese Ausbildung wird erreicht, daß auch bei einer Durchbiegung der Umlenkrollen eine genaue Erfassung der florlosen Zone bzw. der Florzone erreicht wird, da sich der Abstand der Fotodetektoren an der Oberfläche der Umlenkrolle selbst unmittelbar orientiert. Hierdurch können Durchbiegungen oder sonstige Ungenauigkeiten der Umlenkrolle das einwandfreie Arbeiten der Fotodetektoren nicht ungünstig beeinflussen. Die Rollen des die Sender und Empfänger tragenden Rahmens laufen unmittelbar auf der Umlenkrolle ab und richten sich folglich immer nach deren momentaner Lage, so daß ein sehr genaues Ergebnis erzielbar ist.

Eine bevorzugte Ausführungsform ist dadurch gekennzeichnet, daß der Rahmen an einem im Abstand tangential zur Umlenkrolle gerichteten Federblech derart aufgehängt ist, daß die Rollen unter Vorspannung an der Umlenkrolle anliegen.

Durch die Anordnung der federnden Anlage des Rahmens mit seinen Rollen an der Umlenkrolle wird eine Vereinfachung erzielt, die eine äußerst genaue Ausrichtung ermöglicht.

Um das Einstellen der Vorrichtung alternativ zu erleichtern ist vorgesehen, daß die Platte mittels in Langlöchern geführten Schrauben mit dem Rahmen verschraubt ist, um ihren Abstand zur Umlenkrolle in Pfeilrichtung einstellen zu können.

Zum gleichen Zweck ist vorgesehen, daß die Platte mittels in Langlöchern geführten Schrauben auch quer zur Pfeilrichtung einstellbar ist.

Bevorzugte Einzelheiten sind in den Ansprüchen 5 und 6 bezeichnet.
Um zu erreichen, daß die Florkante frei von Teilen des Flores mittels der Sende- und Empfangseinrichtung abtastbar ist, wird vorgeschlagen, daß in dem Rahmen Luftdüsen angeordnet sind, die von einer Druckluftquelle versorgt werden und so gegenüber der Florkante ausgerichtet sind, daß sie den Flor an der Florwurzel aufrichten.

Um Störungen bei der Bearbeitung zu vermeiden, wird vorgeschlagen, daß auf dem Rahmen zwei Sender angeordnet sind, die drei Empfänger gegenüberstehen, wobei der Sender mit den Empfängern zum Abtasten der längslaufenden Florkante der florlosen Zone und der. Sender mit dem Empfänger zum Abtasten der Kanten der florlosen Zone quer zur Gewebebahn dient.

Durch entsprechende Schaltungsverknüpfung ist erreicht, daß beim Durchlauf einer quer zur Gewebebahn verlaufenden florlosen Zone die Abtasteinrichtung nicht nachteilig beeinflußt wird, indem nämlich dann, wenn die querverlaufende florlose Zone ertastet wird, die Sende- und Empfangseinrichtung abgeschaltet wird, die die Längsrandkante abtastet, um eine Fehlausrichtung in diesem Bereich zu vermeiden. Sobald die querverlaufende florlose Zone die entsprechende Sende- und Empfangsvorrichtung passiert hat und unter dieser Sende- und Empfangsvorrichtung wieder eine Florzone liegt, werden die Sende- und Empfangseinrichtungen wieder eingeschaltet, die den Längsrand der Gewebebahn abtasten.

Eine bevorzugte Weiterbildung wird noch darin gesehen, daß der Sender ein fächerförmiges Signal abgibt, das je nach Lage der Florkante der florlosen Zone längs der Gewebebahn den Empfänger, die Empfänger zusammen oder keinen der Empfänger trifft.

Desweiteren ist bevorzugt vorgesehen, daß die drei möglichen Signale in einer Steuerung auswertbar sind, die ein Stellglied der Textilmaschine beaufschlagt.

Mittels des Stellgliedes der Textilmaschine kann eine entsprechende Querverschiebung der Textilbahn erfolgen, so daß die ordnungsgemäße Lage sich in Abhängigkeit von den ertasteten Signalen einstellen läßt.

Weiterhin ist bevorzugt vorgesehen, daß, wenn der Sender und der Empfänger im Bereich der querverlaufenden florlosen Zone miteinander in Kontakt stehen, die Abtastung der Florkante in Längsrichtung abgeschaltet wird.

Schließlich ist bevorzugt, daß anstelle der Rollen beweglich gelagerte Kugeln verwendet werden.

In den Zeichnungen sind Ausführungsbeispiele der erfindungsgemäßen Vorrichtung dargestellt.

Es zeigen:
- Figur 1: eine erste Ausführungsform, in Längsrichtung der Umlenkrolle gesehen;
- Figur 2: eine Draufsicht auf die Vorrichtung nach Figur 1;
- Figur 3: eine zweite Ausführungsform;
- Figur 4: eine Draufsicht auf die Vorrichtung nach Figur 3.

Figur 1 stellt einen Schnitt durch die Umlenkrolle dar mit der auf die Umlenkrolle aufgesetzten erfindungsgemäßen Vorrichtung. Man erkennt den Rahmen 1, der U-förmig die Umlenkrolle 3 umgreift. Die Umlenkrolle 3 ist zweckmäßig feststehend und mit einer polierten Oberfläche versehen. An dem Rahmen 1 sind mehrere Rollen 2 drehbar gelagert, die unmittelbar auf der Außenoberfläche der Umlenkrolle 3 laufen. Im gezeichneten Beispiel sind es insgesamt sechs Rollen 2, von denen sich je zwei Rollenpaare 2 an den Enden des Rahmens 1 und ein Rollenpaar 2 vorne und hinten etwa in der Mitte des Rahmens 1 befinden. Im Abstand und tangential zur Umlenkrolle 3 ist eine Platte 9 auf dem Rahmen 1 befestigt, die als Träger für die Fotodetektoren dient. Diese bestehen aus Sender und Empfängern, und zwar sind je ein Sender 7 und 8 auf der einen Seite der Platte 9 und drei Empfänger 4, 5, 6 auf der anderen Seite der Platte 9 angeordnet. Sie sind so eingerichtet, daß der zwischen ihnen ausgehende Lichtstrahl die Oberfläche der florlosen Zone der Gewebebahn 19 als Tangente berührt.

Um diese Tangente richtig einstellen zu können, ist die Platte 9 mit dem Rahmen 1 mittels in Langlöchern 10 geführten Schrauben 11 verbunden. Desweiteren ist die Platte 9 auch quer zur Pfeilrichtung 14 mittels in Langlöchern 12 geführten Schrauben 13 einstellbar.

Figur 2 zeigt eine Draufsicht auf die Vorrichtung nach Figur 1. Auf der Umlenkrolle 3 ist der Rahmen 1 mit Rollen 2 verfahrbar. Man erkennt, daß der Rahmen 1 an seinen beiden Enden mit den Rollen 2 versehen ist, von denen zwei Rollen nicht sichtbar sind. An einem Ende des Rahmens 1 ist die Platte 9 in der vorbeschriebenen Weise befestigt (12,13). Auf der Platte 9 sind die beiden Sender 7,8 einerseits und drei Empfänger 4, 5, 6 andererseits angeordnet. Der Sender 8 arbeitet mit den Empfängern 5, 6 zum Abtasten der längslaufenden Florkante der Gewebebahn 19 zusammen, während der Sender 7 mit dem Empfänger 4 zum Abtasten der Kanten einer florlosen Zone quer zur Gewebebahn-Längserstreckung zusammenarbeitet. Der Sender 8 kann dabei ein fächerförmiges Signal abgeben, das je nach Lage der Florkante längs der Gewebebahn 19 den Empfänger 5 allein, die Empfänger 5,6 zusammen oder keinen der beiden Empfänger 5,6 trifft. Jedes der drei möglichen Signale wird in einer Steuerung ausgewertet, die in der Textilmaschine vorgesehen ist und ein Stellglied der Maschine beaufschlagt. Wenn der Sender 7 und der Empfänger 4 im Bereich der querlaufenden florlosen Zone miteinander in Kontakt stehen, wird die Abtastung der längslaufenden Florkante abgeschaltet.

Figur 3 zeigt eine andere Lösung der gestellten Aufgabe. Der Rahmen 1 ist dabei an einem im Abstand tangential zur Umlenkrolle 3 gerichteten Federblech 16 derart aufgehängt, daß die Rollen 2 unter Vorspannung an der Umlenkrolle 3 anliegen. Die Verbindung zwischen dem Federblech 16 und dem Rahmen 1 erfolgt durch ein Lagerstück 15, in welchem der Rahmen 1 in Pfeilrichtung 20 um eine Welle 18 drehbar gelagert ist. Dies stellt eine Vereinfachung dar, weil der Rahmen 1 sich immer selbsttätig über die ganze Länge der Umlenkrolle 3 an deren Oberfläche anlegen kann. Die vier Rollen 2 sind paarweise mit senkrecht zueinander stehenden Laufflächen angeordnet. Das Federblech 16 ist mit einem Maschinenteil 17 verbunden.

Figur 4 stellt eine Draufsicht auf die Ausführung nach Figur 3 dar. Sie gibt Auskunft über die Anordnung der Rollen 2 und die Lage des Federblechs 16. An dem Rahmen 1 befindet sich die Platte 9 die, wie oben beschrieben, als Träger für die Fotodetektoren dient. In dem Rahmen 1 können Luftdüsen untergebracht sein, die von einer Druckluftquelle versorgt, Blasluft gegen die Florkante blasen, so daß etwa umgelegter Flor gegenüber der Florwurzel aufgerichtet wird. Die Blasdüsen können in dem Rahmen 1 selbst oder auch in einem gesonderten Luftklotz angebracht sein.

Die Vorrichtung zum Abtasten der florlosen seitlichen Längsrandkanten von Gewebebahnen ist hinsichtlich ihrer Funktion nachstehend näher beschrieben. Eine Gewebebahn läuft in Längsrichtung durch die Vorrichtung, wobei die beiden Längsrandkanten der Gewebebahn florlose Zonen aufweisen. Zusätzlich kann die Gewebebahn querverlaufende florlose Zonen aufweisen (zum Beispiel bei Frotteehandtücher oder dergleichen). Die Vorrichtung dient zur Steuerung der Lageausrichtung der Gewebebahn auf den Bearbeitungsmaschinen. Es ist eine ordnungsgemäße Steuerung des Bewegungspfades der Gewebebahn erforderlich ist, damit diese ordnungsgemäß mit Längssäumen versehen werden kann oder auch andere Bearbeitungsvorgänge maschineller Art ausgeübt werden können. Zur Abtastung der längslaufenden Randkanten sind an beiden Seiten der Gewebebahn die Abtastvorrichtungen vorgesehen, die aus dem Sender und den Empfängern bestehen. Es gibt dabei folgende mögliche Lagen:

Eine erste Lage (Sollage) ist dann erreicht, wenn das System, bestehend aus dem Sender 8 und den Empfängern 5 + 6 so ausgerichtet ist, daß der vom Sender 8 ausgehende Strahl zum Empfänger 6 anzeigt, daß hier keine Tuchbahn vorhanden ist, wohingegen der vom Sender 8 ausgehende, zum Empfänger 5 gerichtete Strahl anzeigt, daß hier zwischen die florlose Zone angeordnet ist. Diese Position ist die normale und erwünschte Arbeitsposition. Sofern sich die Stoffbahn so verschiebt, daß beide vom Sender 8 ausgehenden Strahlen über die florlose Zone zu den Empfängern 5 und 6 hin gelangen, so wird hieraus ein Signal für die Querverschiebung der Stoffbahn abgeleitet, so daß diese automatisch maschinell soweit querverschoben wird, daß wieder einer der beiden Strahlen, nämlich der Strahl zwischen Sender 8 und Empfänger 5 über die florlose Zone verläuft und der andere Strahl zwischen Sender 8 und Empfänger 6 neben der florlosen Zone verläuft.

Es ist auch Position möglich, bei der beide vom Sender 8 ausgehenden Strahlen neben der florlosen Zone außerhalb der Tuchbahn angeordnet sind. Bei dieser Position wird die Stoffbahn so gesteuert, daß sie verschoben wird, bis wieder die Sollposition erreicht ist.

Eine alternative Möglichkeit besteht dergestalt, daß die Abtastung der Randkante in der Weise erfolgt, daß der vom Sender 8 ausgehende Strahl zum Empfänger 5 hin durch die Florzone verläuft, während der andere Strahl vom Sender 8 zum Empfänger 6 durch die florlose Zone verläuft. Dies kann wiederum eine Sollposition sein. Bei einer Abweichung von dieser Position verlaufen beide vom Sender ausgehenden Strahlen entweder im Bereich der florlosen Zone oder durch die Florzone der Gewebebahn. Durch die Empfangseinrichtung wird eine Steuerung der Maschine in Betrieb gesetzt, mittels derer die Gewebebahn in entsprechender Richtung querverschoben wird, um wieder die Sollposition zu erreichen. Bei dieser letztbeschriebenen Anordnung ist es erforderlich, daß eine zusätzliche Einrichtung vorgesehen ist, die verhindert, daß dann, wenn eine querverlaufende florlose Zone durchläuft, ein Fehlsignal auf die Steuerung ausgelöst wird. Hierzu ist das weitere Sende- und Empfangssystem (Sender 7 und Empfänger 4) vorgesehen. Im Normalfall, also einer mit Flor besetzten Zone gelangt der vom Sender 7 ausgehende Strahl nicht zum Empfänger 4, so daß kein Signal erfolgt. Sofern eine querverlaufende florlose Zone den Strahlengang zwischen Sender 7 und Empfänger 4 erreicht, kommt das vom Sender 7 ausgehende Signal zum Empfänger 4, der dann die Sende- und Empfangseinrichtung 8 bzw. 5, 6 ausschaltet, bis die querverlaufende Zone durchgelaufen ist, woraufhin dann wiederum die Sende-Empfangseinrichtung 8, 5, 6 eingeschaltet wird. Sofern diese zusätzliche Einrichtung nicht vorgesehen wäre, würde beim Durchlauf durch die querverlaufende florlose Zone ein Fehlsignal ergehen, da dann auch bei in Sollposition befindlicher Stoffbahn beide Strahlen, die von der Sendeeinrichtung 8 ausgehen, ungehindert zu der Empfangseinrichtung 5 und 6 hingelangen könnten, so daß eine Verstellung der Stoffbahn quer zur Durchlaufrichtung erfolgen würde. Dies ist unerwünscht und würde zu Fehlern führen.

## Patentansprüche

1. Vorrichtung zum seitlichen Abtasten von florlosen Zonen an Gewebebahnen, insbesondere Frotteeware, in einer Textilmaschine, bei der die Gewebebahn im Bereich der Abtastvorrichtung um eine Umlenkrolle läuft und das Abtasten der florlosen Zone mittels Fotodetektoren, bestehend aus Sender und Empfänger, erfolgt, die auf einem Rahmen befestigt sind, wobei die Abtaststrahlen tangential zur Umlenkrolle und damit zur Gewebebahn an deren Umlenkstelle gerichtet sind, **dadurch gekennzeichnet,** daß der Rahmen (1) mit Rollen (2) unmittelbar auf der Oberfläche der Umlenkrolle (3) geführt ist, wobei die Umlenkrolle (3) zweckmäßig feststehend ist und eine polierte Oberfläche aufweist, und daß Sender (7,8) und Empfänger (4-6) des Fotodetektors auf einer im Abstand tangential zur Umlenkrolle (3) auf dem Rahmen (1) befestigten Platte (9) angeordnet sind.

2. Vorrichtung nach Anspruch 1, **dadurch gekenn****zeichnet**, daß der Rahmen (1) an einem im Abstand tangential zur Umlenkrolle (3) gerichteten Federblech (16) derart aufgehängt ist, daß die Rollen (2) unter Vorspannung an der Umlenkrolle (3) anliegen.

3. Vorrichtung nach Anspruch 1, **dadurch** **gekenn****zeichnet,** daß die Platte (9) mittels in Langlöchern (10) geführter Schrauben (11) mit dem Rahmen (1) verschraubt ist, um ihren Abstand zur Umlenkrolle (3) in Pfeilrichtung (14) einstellen zu können.

4. Vorrichtung nach Anspruch 1 oder 3, **dadurch** **gekennzeichnet,** daß die Platte (9) mittels in Langlöchern (12) geführten Schrauben (13) auch quer zur Pfeilrichtung (14) einstellbar ist.

5. Vorrichtung nach Anspruch 2, **gekennzeichnet** durch ein Lagerstück (15), in welchem der Rahmen (1) in Pfeilrichtung (20) um eine Welle (18) drehbar gelagert ist.

6. Vorrichtung nach Anspruch 2 oder 5, **dadurch** **gekennzeichnet,** daß das Federblech (16) an einem Maschinenteil (17) befestigt ist.

7. Vorrichtung nach einem der Ansprüche 1 bis 6, **dadurch gekennzeichnet,** daß in dem Rahmen (1) Luftdüsen angeordnet sind, die von einer Druckluftquelle versorgt werden und so gegenüber der Florkante ausgerichtet sind, daß sie den Flor an der Florwurzel aufrichten.

8. Vorrichtung nach einem der Ansprüche 1-7, **dadurch gekennzeichnet,** daß auf dem Rahmen (1) zwei Sender (7,8) angeordnet sind, die drei Empfängern (4-6) gegenüberstehen, wobei der Sender (8) mit den Empfängern (5,6) zum Abtasten der längslaufenden Florkante der florlosen Zone und der Sender (7) mit dem Empfänger (4) zum Abtasten der Kanten der florlosen Zone quer zur Gewebebahn (19) dient.

9. Vorrichtung nach Anspruch 8, **dadurch gekenn****zeichnet,** daß der Sender (8) ein fächerförmiges Signal abgibt, das je nach Lage der Florkante der florlosen Zone längs der Gewebebahn (19) den Empfänger (5), die Empfänger (5 und 6) zusammen oder keinen der Empfänger (5,6) trifft.

10. Vorrichtung nach Anspruch 9, **dadurch gekenn****zeichnet,** daß die drei möglichen Signale in einer Steuerung auswertbar sind, die ein Stellglied der Textilmaschine beaufschlagt.

11. Vorrichtung nach einem der Ansprüche 1 bis 10, **dadurch gekennzeichnet,** daß, wenn der Sender (7) und der Empfänger (4) im Bereich der querverlaufenden florlosen Zone miteinander in Kontakt stehen, die Abtastung der Florkante in Längsrichtung abgeschaltet wird.

12. Vorrichtung nach einem der Ansprüche 1 bis 11, **dadurch gekennzeichnet,** daß anstelle der Rollen (2) beweglich gelagerte Kugeln verwendet werden.

## Claims

1. A device for laterally scanning pile-free zones on fabric webs, in particular terry cloth, in a textile machine in which the fabric web in the region of the scanning device passes around a guide roller and the scanning of the pile-free zone is performed by means of photodetectors, consisting of transmitters and receivers, which are attached to a frame, whereby the scanning beams are directed tangentially to the guide roller and thus to the fabric web at its deflection point,
**characterised in that** the frame (1) is guided with rollers (2) directly on the surface of the guide roller (3), whereby the guide roller (3) is expediently fixed and comprises a polished surface,
**and** **in** **that** transmitters (7, 8) and receivers (4-6) of the photodetector are disposed on a plate (9) attached to the frame (1) at a distance tangentially to the guide roller (3).

2. A device according to Claim 1,
**characterised** **in** **that** the frame (1) is suspended on a spring steel sheet (16) directed at distance tangentially to the guide roller (3) so that when it is pretensioned the rollers abut the guide roller (3).

3. A device according to Claim 1,
**characterised** **in** **that** the plate (9) is screwed by means of screws (11) guided in slots (10) to the frame (1) in order to be able to adjust its distance to the guide roller (3) in the arrow direction (14).

4. A device according to Claim 1 or 3,
**characterised** **in** **that** the plate (9) can also be adjusted by screws (13) guided in slots (12) transversally to the arrow direction (14).

5. A device according to Claim 2,
**characterised** **by** a bearing piece (15) in which the frame (1) is rotatably mounted in arrow direction (20) around a shaft (18).

6. A device according to Claim 2 or 5,
**characterised in** **that** the spring steel sheet (16) is attached to a machine part (17).

7. A device according to one of Claims 1 to 6,
**oharacterised** **in** **that** in the frame (1) are disposed air nozzles, which are supplied from a compressed air source and are aligned in relation to the pile edge so that they raise the pile at the pile root.

8. A device according to one of Claims 1 to 7,
**characterised** **in** **that** on the frame (1) are disposed two transmitters (7, 8), which are opposite to three receivers (4-6), whereby the transmitter (8) with the receivers (5, 6) is used to scan the longitudinally extending pile edge of the pile-free zone and the transmitter (7) with the receiver (4) is used to scan the edges of the pile-free zone transversally to the fabric web (19).

9. A device according to Claim 8,
**characterised** **in** **that** the transmitter (8) emits a fan-shaped signal, which depending on the position of the pile edge of the pile-free zone along the fabric web (19) encounters the receiver (5), the receivers (5 and 6) together or neither of the receivers (5, 6).

10. A device according to Claim 9,
**characterised** **in** **that** the three possible signals can be evaluated in a control means, which acts on an actuator of the textile machine.

11. A device according to one of Claims 1 to 10,
**characterised** **in** **that** if the transmitter (7) and the receiver (4) are in mutual contact in the region of the transversally extending pile-free zone, the scanning operation of the pile edge in the longitudinal direction is switched off.

12. A device according to one of Claims 1 to 11,
**characterised** **in** **that** movably mounted balls are used instead of the rollers (2).

## Revendications

1. Dispositif pour explorer latéralement les zones sans poils de bandes de tissu, et en particulier de produits en tissu éponge, dans une machine textile, dans lequel la bande de tissu passe autour d'un rouleau de déviation dans la région du dispositif d'exploration et l'exploration de la zones sans poils a lieu au moyen de détecteurs photoélectriques constitués par des émetteurs et par des récepteurs qui sont fixés sur un châssis, les rayons lumineux d'exploration étant dirigés tangentiellement par rapport au rouleau de déviation, et donc par rapport à la bande de tissu à l'endroit où elle est déviée, caractérisé par le fait que le châssis (1) est guidé directement sur la surface du rouleau de déviation (3) au moyen de galets (2), le rouleau de déviation (3) étant avantageusement fixe et présentant une surface polie, et par le fait que les émetteurs (7, 8) et les récepteurs (4 à 6) du détecteur photoélectrique sont disposés sur une plaque (9) qui est fixée sur le châssis (1), tangentiellement par rapport au rouleau de déviation (3) et à distance de celui-ci.

2. Dispositif selon la revendication 1, caractérisé par le fait que le châssis (1) est suspendu à une tôle élastique (16) qui est dirigée tangentiellement par rapport au rouleau de déviation (3) et à distance de celui-ci, et ce, d'une manière telle que les galets (2) portent sur le rouleau de déviation (3) avec une contrainte préalable.

3. Dispositif selon la revendication 1, caractérisé par le fait que la plaque (9) est vissée sur le châssis (1) au moyen de vis (11) qui sont guidées dans des trous allongés (10), afin de pouvoir régler sa distance par rapport au rouleau de déviation (3) dans la direction de la flèche (14).

4. Dispositif selon la revendication 1 ou 3, caractérisé par le fait que la plaque (9) est aussi réglable perpendiculairement à la direction de la flèche (14) au moyen de vis (13) guidées dans des trous allongés (12).

5. Dispositif selon la revendication 2, caractérisé par une pièce formant palier (15) dans laquelle le châssis (1) est monté en pouvant tourner autour d'un arbre (18) dans la direction de la flèche (20).

6. Dispositif selon la revendication 2 ou 5, caractérisé par le fait que la tôle élastique (16) est fixée à une partie (17) de la machine.

7. Dispositif selon l'une des revendications 1 à 6, caractérisé par le fait que sont disposées dans le châssis (1) des buses à air qui sont alimentées par une source d'air comprimé et qui sont dirigées vers le bord de la zone pourvue de poils de manière à aligner les poils sur leurs racines.

8. Dispositif selon l'une des revendications 1 à 7, caractérisé par le fait que sont disposés sur le châssis (1) deux émetteurs (7, 8) en face desquels sont placés trois récepteurs (4 à 6), l'émetteur (8) servant à explorer, en coopération avec les récepteurs (5, 6), le bord pourvu de poils en défilement longitudinal de la zone sans poils, et l'émetteur (7) servant, en coopération avec le récepteur (4), à explorer les bords de la zone sans poils perpendiculairement à la bande de tissu (19).

9. Dispositif selon la revendication 8, caractérisé par le fait que l'émetteur (8) fournit un signal en forme d'éventail qui, selon la position des bords pourvus de poils de la zone sans poils le long de la bande de tissu (19), rencontre le récepteur (5), les récepteurs (5 et 6) en même temps ou aucun des récepteurs (5, 6).

10. Dispositif selon la revendication 9, caractérisé par le fait que les trois signaux possibles peuvent être exploités dans un dispositif de commande qui agit sur un organe d'asservissement de la machine textile.

11. Dispositif selon l'une des revendications 1 à 10, caractérisé par le fait que l'exploration des bords pourvus de poils dans la direction longitudinale est arrêtée lorsque l'émetteur (7) et le récepteur (4) sont en contact optique entre eux dans la région de la zone sans poils qui s'étend transversalement.

12. Dispositif selon l'une des revendications 1 à 11, caractérisé par le fait que l'on utilise à la place des galets (2) des billes qui sont montées de manière à être mobiles.
